# EUROPÄISCHE PATENTSCHRIFT

(11) **EP 4 085 797 B1**
(45) Veröffentlichungstag und Bekanntmachung des Hinweises auf die Patenterteilung: **26.02.2025**
(21) Anmeldenummer: 21172743.3
(22) Anmeldetag: 07.05.2021
(51) Int. Cl.: A47B 95/00, A47G 1/20

(54) **JUSTIERBARE AUFHÄNGEVORRICHTUNG**
ADJUSTABLE HANGING DEVICE
DISPOSITIF DE SUSPENSION AJUSTABLE

(43) Veröffentlichungstag der Anmeldung: 09.11.2022
(73) Patentinhaber: Geberit International AG, 8645 Jona (CH)
(72) Erfinder: BÄNZIGER, David, 8636 Wald (CH)
(74) Vertreter: Frischknecht, Harry Ralph

(56) Entgegenhaltungen:
- DE-A1- 102014 210 314
- DE-U1- 202008 005 392

## Beschreibung

### TECHNISCHES GEBIET

Die vorliegende Erfindung betrifft eine Aufhängevorrichtung zur höhenverstellbaren Montage von Sanitärelementen, insbesondere Spiegel, an einer Gebäudewand nach Anspruch 1.

### STAND DER TECHNIK

Aus DE 70 27172.6 ist ein Befestigungsbeschlag für Möbel bekannt, der ein an einer Wand zu befestigendes Halteteil in Form eines Bolzens und ein mit dem Bolzen verbundenes und zum Bolzen exzentrisch angeordnetes plattenförmiges Kopfteil, sowie ein am Möbelstück anzubringendes Eckelement aufweist. Das Eckelement und das Kopfteil sind derart angeordnet, dass das Kopfteil das Eckelement hintergreift. Durch Verdrehung des auf dem Bolzen gelagerten Kopfteils kann die Höhenlage des Möbels gegenüber dem in der Wand befestigten Bolzen eingestellt werden.

Ein Nachteil dieser Anordnung ergibt sich daraus, dass für die Montage eigens ein Eckelement am aufzuhängenden Möbelstück angebracht werden muss. Bei Holzmöbeln ist dies, wie in DE 70 27172.6 vorgeschlagen, über eine Bohrung mit entsprechendem Zapfen problemlos möglich ist. Sanitärelemente wie beispielsweise Spiegelvorrichtungen bestehen in der Regel aus Materialien, bei denen die Anbringung eines solchen Eckelements deutlich aufwendiger ist.

Die Druckschriften DE 10 2014 210314 und die DE 20 2008 005392 U1 offenbaren weitere Befestigungselemente.

### DARSTELLUNG DER ERFINDUNG

Ausgehend von diesem Stand der Technik liegt der Erfindung eine Aufgabe zugrunde, eine Aufhängevorrichtung anzugeben, welche die Nachteile des Standes der Technik überwindet. Insbesondere soll die Aufhängevorrichtung eine Montage unabhängig von gebäudeseitigen Gegebenheiten erlauben.

Diese Aufgabe löst der Gegenstand von Anspruch 1. Demgemäss umfasst eine Aufhängevorrichtung für Sanitärelemente, insbesondere Spiegel oder Spiegelschränke, ein Lagerelement, wobei das Lagerelement eine Lageröffnung zur Aufnahme einer Schraube aufweist und wobei das Lagerelement um besagte Drehachse drehbar ist. Die Mittelachse der Lageröffnung definiert eine Drehachse. Das Lagerelement weist eine Montagefläche auf, welche beim Montieren an einer Gebäudewand dieser Gebäudewand zugewandt ist. Das Lagerelement weist zudem eine Mehrzahl von rechtwinklig zur Montagefläche verlaufenden Auflageflächen auf, wobei die Auflageflächen in unterschiedlichen radialen Abständen zur Drehachse liegen, derart, dass die vertikale Position eines Sanitärelements an der Gebäudewand durch Selektion der Auflagefläche, auf der das Sanitärelement aufliegt, verändert werden kann. Jeder Auflagefläche schliesst sich eine erste Wandung und eine in Richtung der Drehachse zur ersten Wandung beabstandet angeordnete zweite Wandung an, wobei beide Wandungen von der Auflagefläche radial zur Drehachse abstehen, so dass durch die Auflagefläche und die beiden Wandungen ein Aufnahmeraum zur Aufnahme eines Aufhängeabschnitts des Sanitärelements bereitgestellt wird.

Hierdurch wird erreicht, dass für das aufzuhängende Sanitärelement ein determinierter Aufnahmeraum geschaffen wird. Dieser Aufnahmeraum wird einzig durch das Lagerelement definiert. Hierdurch kann mit dem Lagerelement eine Lagerung geschaffen werden, welche eine Montage erlaubt, die unabhängig von den gebäudeseitigen Gegebenheiten ist.

Durch das Vorhandensein der zwei Wandungen ergibt sich weiter der Vorteil, dass das Sanitärelement vor einer Verkippung sowohl zur Gebäudewand hin als auch von der Gebäudewand weg geschützt ist. Somit erlaubt eine Aufhängevorrichtung, welche der vorliegenden Erfindung entspricht, eine Montage an Gebäudewänden, welche Unebenheiten oder Aussparungen aufweisen. Solche Aussparungen und Unebenheiten sind insbesondere bei Gebäudewänden im Sanitärbereich häufig anzutreffen, beispielsweise wo Gebäudewandbereiche, welche mit Fliesen ausgekleidet sind in Gebäudewandbereiche übergehen, welche keine Fliesen aufweisen.

Vorzugsweise erstrecken sich die Wandungen im Wesentlichen rechtwinklig zur Auflagefläche. Die Wandungen können aber auch in einem anderen Winkel winklig geneigt zur Auflagefläche orientiert sein oder Wandungsbereiche aufweisen, welche in anderen Winkeln winklig geneigt zur Auflagefläche orientiert sind. Die beiden Wandungen können radial unterschiedlich weit nach aussen ragen, vorzugsweise reicht diejenige Wandung, welche auf einer von der Gebäudewand abgewandten Seite der Aufhängevorrichtung angeordnet ist, radial weiter nach aussen als diejenige Wandung, welche der Gebäudewand zugewandt ist.

Die Aufhängevorrichtung kann eine gerade oder eine ungerade Anzahl Auflageflächen aufweisen. Bei einer geraden Anzahl Auflageflächen verlaufen bezüglich der Mittelachse gegenüberliegend angeordnete Auflageflächen vorzugsweise parallel zueinander.

Weiter umfasst die Aufhängevorrichtung ein in der Lageröffnung gelagertes Innenelement.

Das Innenelement weist eine Durchgangsöffnung auf, durch welche die Schraube hindurchragt. Die Schraube ist in indirektem Kontakt über das Innenelement im Lagerelement gelagert.

Weiter weist das Innenelement einen kreiszylindrischen Abschnitt auf, wobei der kreiszylindrische Abschnitt so angeordnet ist, dass seine Mittelachse mit der besagten Drehachse zusammenfällt und wobei die besagte Lageröffnung für eine Schraube entlang der besagten Mittelachse des kreiszylindrischen Abschnitts verläuft. Der kreiszylindrische Abschnitt des Innenelements ist passgenau in das Lagerelement einfügt ist, derart, dass das Lagerelement um den kreiszylindrischen Abschnitt drehbar ist.

Das Innenelement weist bevorzugt einen zweiten kreiszylindrischen Abschnitt auf, wobei der zweite kreiszylindrische Abschnitt konzentrisch zum ersten kreiszylindrischen Abschnitt ist und einen kleineren Radius als der erste kreiszylindrische Abschnitt aufweist, wobei der zweite kreiszylindrische Abschnitt des Innenelements passgenau in das Lagerelement einfügt ist. Der zweite kreiszylindrische Abschnitt kann mit einer Stirnseite im Wesentlichen flächenbündig zur Montagefläche angeordnet sein, derart, dass bei Montage an einer Gebäudewand das Lagerelement bei angezogener Schraube drehfest gegen die Gebäudewand oder gegen ein zwischen der Gebäudewand und der Montagefläche platziertes Distanzelement geklemmt ist. Diese Ausführung verhindert ein versehentliches Drehen der Aufhängevorrichtung, was bei der Montage des Sanitärelements von Vorteil ist.

In einer alternativen Ausführungsform kann der zweite kreiszylindrische Abschnitt mit einer Stirnseite beabstandet zur Montagefläche liegen, derart, dass bei Montage an einer Gebäudewand das Lagerelement mit einem Abstand zur Gebäudewand oder mit einem Abstand zu einem zwischen der Gebäudewand und der Montagefläche platzierten Distanzelement steht. Dadurch kann sich das Lagerelement auch bei angezogener Schraube frei drehen, was eine einfache und schnelle Justierung der vertikalen Position des Sanitärelements ohne erneutes Heraus- und Hineinschrauben der Schraube ermöglicht.

Zwischen den beiden kreiszylindrischen Abschnitten ist eine ringförmige Lagerfläche vorhanden, wobei diese ringförmige Lagerfläche bei angezogener Schraube vorzugsweise an einer komplementär ausgebildeten Lagerfläche in der Lageröffnung des Lagerelements anliegt.

Die erste Wandung und die zweite Wandung können jeweils durch eine Mehrzahl von Wandungsabschnitten gebildet werden, wobei zwischen zwei Wandungsabschnitten jeweils ein Zwischenraum liegt.

Vorzugsweise liegt einem Wandungsabschnitt der einen Wandung immer ein Zwischenraum der anderen Wandung gegenüber.

Mit anderen Worten liegt vorzugsweise einem Wandungsabschnitt der ersten Wandung immer ein Zwischenraum der zweiten Wandung gegenüber und einem Wandungsabschnitt der zweiten Wandung liegt immer ein Zwischenraum der ersten Wandung gegenüber.

Weiter ist vorzugweise in einer Projektionsebene parallel zur Montagefläche gesehen der Wandungsabschnitt der einen Wandung mit dem gegenüberliegenden Zwischenraum der anderen Wandung geometrisch im Wesentlichen deckungsgleich. Insbesondere liegt der Wandabschnitt bezüglich des Zwischenraums derart, dass der Wandabschnitt innerhalb der lichten Weite des Zwischenraums, entlang der Mittelachse gesehen, liegt.

Dass der Wandungsabschnitt der einen Wandung mit dem gegenüberliegenden Zwischenraum der anderen Wandung geometrisch im Wesentlichen deckungsgleich ist, bedeutet im Kontext der vorliegenden Erfindung, dass das Lagerelement auf eine schnelle und kostengünstige Weise mittels Spritzgussverfahren hergestellt werden kann: So können zur Herstellung zwei parallel zur Montagefläche angeordnete, einander gegenüberliegende und ineinandergreifende Formen verwendet werden, wobei keine der beiden Formen das Spritzgussmaterial hintergreift. Dadurch lassen sich nach Aushärtung des Spritzgussmaterials beiden Formen entlang der Drehachse auf einfache Weise voneinander trennen.

Die Wandungsabschnitte können verschiedene Formen aufweisen, insbesondere können die Wandungsabschnitte Umrisse mit einer unterschiedlichen Anzahl Ecken aufweisen.

Das Lagerelement besteht vorzugsweise aus Kunststoff, insbesondere aus Polypropylen oder Polypropylen aus Regranulat. Das Innenelement besteht vorzugsweise aus Kunststoff, insbesondere aus glasfaserverstärkten Polyamiden.

Vorzugsweise schliesst sich den Wandungsabschnitten der einen Wandung, insbesondere der zweiten Wandung, radial zur Achse ein Aussenring an, so dass die Wandungsabschnitte über den Aussenring miteinander verbunden sind. Der Aussenring verleiht der zweiten Wandung eine erhöhte mechanische Stabilität, wodurch die Kräfte bei der Lagerung des Sanitärelements besonders gut aufnehmbar sind.

Der Ausdruck "Aussenring" kann einem geometrischen Ring entsprechen. Der Ausdruck "Aussenring" ist aber auch so zu verstehen, dass die Struktur ringähnlich ist, wobei im vorliegenden Fall die radialen, freien Enden zweier benachbarter Wandungsabschnitte miteinander verbunden sind.

Der Aussenring begrenzt die Zwischenräume zwischen den Wandungsabschnitten radial nach aussen derart, dass der durch den Aussenring nach aussen begrenzte Zwischenraum mit dem gegenüberliegenden Wandungsabschnitt der anderen Wandung geometrisch im Wesentlichen deckungsgleich ist. Dadurch ist die oben beschriebene einfache Herstellung mittels Spritzgussverfahren auch für Ausführungen möglich, welche den besagten Aussenring aufweisen.

Die erste Wandung befindet sich bevorzugt auf Seite der Montagefläche. Insbesondere bei Ausführungen, bei welchen die zweite Wandung besagten Aussenring aufweist, ergibt sich daraus der Vorteil, dass der Aussenring das aufgehängte Sanitärelement besser vor einer Verkippung weg von der Gebäudewand bewahren kann.

Aussenseitig weist der Aussenring vorzugsweise Flächenbereiche auf. Jeder Flächenbereich ist der jeweils in radialer Richtung gesehen nächstliegenden Auflagefläche zugeordnet und verläuft parallel zur zugeordneten Auflagefläche. Hierdurch kann ein Installateur eine Wasserwage auf den Flächenbereich auflegen und das Lagerelement so ausrichten, dass die Auflagefläche in der Horizontalen liegt.

Weiter weisen sowohl die erste Wandung als auch die zweite Wandung bevorzugt Oberkanten auf, welche in Richtung des Aufnahmeraumes in einem Winkel α respektive β angeschrägt sind, derart, dass die angeschrägten Oberkanten eine Führung zur einfachen Montage des Sanitärelements bilden.

In bevorzugten Ausführungsformen, bei welchen die zweite Wandung besagten Aussenring aufweist, ist dieser Aussenring zudem vorzugsweise in Richtung des Aufnahmeraumes im besagtem Winkel β angeschrägt, derart, dass die angeschrägten Oberkanten der Wandungsabschnitte der zweiten Wandung nahtlos in den angeschrägten Aussenring übergehen.

Die Wandungsabschnitte der erste und/oder der zweiten Wandung können zudem Rippen und/oder Aussparungen aufweisen. Vorzugsweise ist pro Auflagefläche jeweils mindestens eine Rippe vorhanden, insbesondere können zwei Rippen vorhanden sein, welche durch eine Aussparung in der Wandung gebildet werden. Besonders bevorzugt sind die Rippen auf einer Seite der Wandung angeordnet, welche dem Aufnahmeraum und somit dem Sanitärelement zugewandt ist. Diese Rippen erhöhen die Stabilität der Wandung.

Vorzugsweise weist das Lagerelement mindestens einen Betätigungsgriff auf, wobei sich der mindestens eine Betätigungsgriff auf einer der Montagefläche gegenüberliegenden Vorderfläche des Lagerelements befindet. Der mindestens eine Betätigungsgriff kann aus besagter Vorderfläche herausragen und/oder durch Materialaussparungen in besagter Vorderfläche gebildet werden. Der Betätigungsgriff kann für die Lageeinstellung des Lagerelements durch einen Installateur ergriffen werden.

Idealerweise weist das Lagerelement zwei Betätigungsgriffe auf, wobei die beiden Betätigungsgriffe einander bezüglich der Drehachse radial gegenüberliegen. Dadurch ergibt sich der Vorteil, dass sich das Lagerelement bei der Montage bequem von Hand drehen lässt.

Eine Anordnung umfasst mindestens eine Aufhängevorrichtung nach obiger Beschreibung und ein Sanitärelement, wobei das Sanitärelement mindestens einen Aufhängeabschnitt aufweist, welcher in den Aufnahmeraum mindestens einer Aufhängevorrichtung eingreift.

Bevorzugt weist das Sanitärelement mindestens einen Durchbruch mit mindestens einer geraden Kante auf, wobei besagte mindestens eine gerade Kante Teil des Aufhängeabschnitts ist.

Vorzugweise weist der mindestens eine Durchbruch einen lichten Durchmesser auf, der grösser ist als der Durchmesser der Aufhängevorrichtung. Dadurch ergibt sich der Vorteil, dass in einem ersten Schritt der Montage zuerst die Aufhängevorrichtung an der Gebäudewand angebracht werden kann und das Sanitärelement anschliessend in einem zweiten Schritt über die von der Gebäudewand abgewandten Wandung der Aufhängevorrichtung gehoben und in den Aufnahmeraum gehängt werden kann.

Vorzugsweise umfasst die Anordnung genau zwei Aufhängevorrichtungen, wobei die Aufhängevorrichtungen horizontal nebeneinander angeordnet sind und wobei das Sanitärelement genau zwei Durchbrüche aufweist, welche jeweils in genau eine Aufhängevorrichtung eingreifen. Durch diese Anordnung ergibt sich der Vorteil, dass das Sanitärelement waagrecht präzise ausgerichtet werden kann.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Aufhängevorrichtung nach einer bevorzugten Ausführungsform mit Sicht auf die Montagefläche;
- Fig. 2a: eine perspektivische Ansicht einer Aufhängevorrichtung nach Figur 1 mit Sicht auf die Vorderflächefläche;
- Fig. 2b: eine perspektivische Ansicht einer Aufhängevorrichtung nach Figur 1 mit Sicht auf die Vorderflächefläche ohne Innenelement;
- Fig. 3: eine Seitenansicht einer Aufhängevorrichtung nach Figur 1;
- Fig. 4a: eine Schnittansicht einer Aufhängevorrichtung nach Figur 1 entlang der Drehachse;
- Fig. 4b: eine vergrösserte Ansicht eines oberen Abschnitts der Figur 4a;
- Fig. 5: eine Ansicht der Aufhängevorrichtung nach Figur 1 mit Blick auf die Vorderfläche;
- Fig. 6: eine perspektivische Ansicht einer bevorzugten Ausführungsform einer Anordnung, welche zwei Aufhängevorrichtungen nach Figur 1 und ein Sanitärelement umfasst; und
- Fig. 7: eine Schnittansicht der Anordnung nach Figur 6 entlang der Drehachse der einen Aufhängevorrichtung.

### BESCHREIBUNG BEVORZUGTER AUSFÜHRUNGSFORMEN

In den Figuren 1 bis 5 wird eine bevorzugte Ausführungsform einer Aufhängevorrichtung 1 gezeigt. In den Figuren 6 und 7 wird eine bevorzugte Anordnung gezeigt, welche zwei Aufhängevorrichtungen und ein Sanitärelement 5 umfasst. Das Sanitärelement ist hier als Spiegel dargestellt. Es können aber auch andere Sanitärelemente, wie beispielsweise Spiegelschränke, an der Aufhängevorrichtung befestigt werden.

Die Aufhängevorrichtung 1 umfasst ein Lagerelement 2. Wie aus den Figuren 1 und 2a,b ersichtlich ist, weist das Lagerelement 2 eine eine Drehachse A definierende Lageröffnung 3 zur Aufnahme einer Schraube S auf. Das Lagerelement 2 ist um die besagte Drehachse A drehbar. Das Lagerelement 2 weist eine Montagefläche MF auf, welche beim Montieren an einer Gebäudewand G dieser Gebäudewand G zugewandt ist. Dies wird in der bevorzugten Anordnung in den Figuren 6 und 7 dargestellt.

Das Lagerelement 2 weist eine Mehrzahl von rechtwinklig zur Montagefläche MF verlaufenden Auflageflächen 4 auf. Die Auflageflächen 4 liegen in unterschiedlichen radialen Abständen zur Drehachse A, derart, dass die vertikale Position eines Sanitärelements 5 an der Gebäudewand G durch Selektion der Auflagefläche 4, auf der das Sanitärelement 5 aufliegt, verändert werden kann. Der Installateur kann dabei das Lagerelement um die Drehachse A drehen und die passende Auflagefläche 4 aussuchen.

Jeder Auflagefläche 4 schliesst sich eine erste Wandung 6 und eine in Richtung der Drehachse A zur ersten Wandung 6 beabstandet angeordnete zweite Wandung 7 an. Beide Wandungen 6 und 7 stehen von der Auflagefläche 4 radial zur Drehachse A ab. Auf diese Weise werden durch die Auflagefläche 4 und die beiden Wandungen 6 und 7 ein Aufnahmeraum 8 zur Aufnahme eines Aufhängeabschnitts 20 des Sanitärelements 5 bereitgestellt. Wie in Figur 3 ersichtlich ist, erstrecken sich die Wandungen 6 und 7 vorzugsweise im Wesentlichen rechtwinklig zur Auflagefläche 4.

Die in den Figuren 1 bis 7 dargestellte bevorzugte Ausführungsform der Aufhängevorrichtung 1 weist zwölf Auflageflächen 4 auf. Eine andere ungerade oder gerade Anzahl Auflageflächen 4 ist möglich.

Weiter umfasst diese Ausführungsform der Aufhängevorrichtung 1 ein in der Lageröffnung 3 gelagertes Innenelement 9, wobei die Schraube S über das Innenelement 9 in der Lageröffnung 3 gelagert ist. Das Innenelement 9 weist eine Durchgangsöffnung 10 auf, durch welche die Schraube S hindurchragt. Das Innenelement 9 weist zudem einen kreiszylindrischen Abschnitt 11 auf, wobei der kreiszylindrische Abschnitt 11 so angeordnet ist, dass seine Mittelachse mit der besagten Drehachse A zusammenfällt und wobei die besagte Lageröffnung 3 für eine Schraube S entlang der besagten Mittelachse des kreiszylindrischen Abschnitts 11 verläuft. Der kreiszylindrische Abschnitt 11 des Innenelements 9 ist passgenau in das Lagerelement 2 einfügt ist, derart, dass das Lagerelement 2 um den kreiszylindrischen Abschnitt 11 drehbar ist.

Wie in Fig. 4a gezeigt, weist das Innenelement in einer bevorzugten Ausführung einen zweiten kreiszylindrischen Abschnitt 12 auf, wobei der zweite kreiszylindrische Abschnitt 12 konzentrisch zum ersten kreiszylindrischen Abschnitt 11 ist und einen kleineren Radius als der erste kreiszylindrische Abschnitt 11 aufweist, wobei der zweite kreiszylindrische Abschnitt 12 des Innenelements 9 passgenau in das Lagerelement 2 einfügt ist. Der zweite kreiszylindrische Abschnitt 12 ist mit einer Stirnseite 13 im Wesentlichen flächenbündig zur Montagefläche MF angeordnet sein, derart, dass bei Montage an einer Gebäudewand G das Lagerelement 2 bei angezogener Schraube S drehfest gegen die Gebäudewand G, oder wie in Fig. 6 und Fig. 7 dargestellt, gegen ein zwischen der Gebäudewand und der Montagefläche platziertes Distanzelement D, geklemmt ist.

Zwischen dem ersten kreiszylindrischen Abschnitt 11 und dem zweiten kreiszylindrischen Abschnitt 12 ist eine ringförmige Lagerfläche 23 vorhanden, wobei diese ringförmige Lagerfläche 23 bei angezogener Schraube an einer komplementär ausgebildeten Lagerfläche 24 in der Lageröffnung 3 des Lagerelements 2 anliegt.

Die erste Wandung 6 und die zweite Wandung 7 werden in der hier dargestellten bevorzugten Ausführungsform der Aufhängevorrichtung 1 jeweils durch eine Mehrzahl von Wandungsabschnitten 14 gebildet, wobei einem Wandungsabschnitt 14 der ersten Wandung 6 immer ein Zwischenraum 15 der zweiten Wandung 7 gegenüberliegt und einem Wandungsabschnitt 14 der zweiten Wandung 7 liegt immer ein Zwischenraum 15 der ersten Wandung 6 gegenüberliegt.

In einer Projektionsebene parallel zur Montagefläche gesehen, so wie in Fig. 5 gezeigt, sind der Wandungsabschnitt der einen Wandung mit dem gegenüberliegenden Zwischenraum der anderen Wandung geometrisch im Wesentlichen deckungsgleich. Den Wandungsabschnitten 14 der zweiten Wandung 7 schliesst sich radial zur Achse ein Aussenring 16 an, so dass die Wandungsabschnitte 14 über den Aussenring 16 miteinander verbunden sind.

In der hier dargestellten bevorzugten Ausführungsform weist der Aussenring 16 aussenseitig Flächenbereiche 25 auf. Jeder Flächenbereich 25 ist der jeweils in radialer Richtung gesehen nächstliegenden Auflagefläche 4 zugeordnet und verläuft parallel zur zugeordneten Auflagefläche 4.

Wie in den Figuren 6 und 7 ersichtlich ist, befindet sich die erste Wandung auf Seite der Montagefläche und der Aussenring 16 somit auf einer von der Wand abgewandten Seite.

Figur 4b zeigt eine vergrösserte Ansicht des oberen Teils der Figur 4a. Die erste Wandung 6 weist eine Oberkante 17 auf, welche in Richtung des Aufnahmeraumes 8 in einem Winkel α angeschrägt ist, während die zweite Wandung 7 eine Oberkante 18 aufweist, welche in Richtung des Aufnahmeraumes 8 in einem Winkel β angeschrägt ist. Die Winkel α und β können gleich oder unterschiedlich sein. Die angeschrägten Oberkanten 17 und 18 bilden eine Führung bei der Montage des Sanitärelements.

Wie der Figur 4b entnommen werden kann, ist der Aussenring 16 zudem in Richtung des Aufnahmeraumes im besagten Winkel β angeschrägt, derart, dass die angeschrägten Oberkanten 18 der Wandungsabschnitte 14 der zweiten Wandung 7 nahtlos in den angeschrägten Aussenring übergehen.

Wie in Figur 1 ersichtlich ist, weisen die Wandungsabschnitte 14 der zweiten Wandung 7 jeweils mittig eine sich von der Auflagefläche 4 radial erstreckende Aussparung 26 auf, welche auf einer dem Aufnahmeraum 8 zugewandten Seite der Wandung 7 angeordnet ist. Die die Aussparung 26 flankierenden Bereiche der Wandungsabschnitte 14 der zweiten Wandung 7 sind dadurch rippenartig geformt, was die Stabilität der Wandung erhöht.

Wie in Figur 2 gezeigt, weist das Lagerelement 2 in einer bevorzugten Ausführung zwei Betätigungsgriffe 19 auf, wobei die beiden Betätigungsgriffe 19 einander bezüglich der Drehachse radial gegenüberliegen und wobei sich beide Betätigungsgriff 19 auf einer der Montagefläche MF gegenüberliegenden Vorderfläche VF des Lagerelements 2 befinden. Die Betätigungsgriffe 19 ragen in der hier dargestellten bevorzugten Ausführungsform aus besagter Vorderfläche VF heraus und werden gleichzeitig auch durch Materialaussparungen in besagter Vorderfläche VF gebildet.

Weiter weist die Vorderfläche VF bevorzugt Beschriftungen 28 auf, welche darüber Auskunft erteilen, ob eine Auflagefläche 4 sich radial näher an der Drehachse A oder weiter von der Drehachse A entfernt befindet als eine arbiträr bestimmte, als Referenz dienende Auflagefläche 4, welche mit "0" beschriftet ist.

Die Figuren 6 und 7 zeigen eine bevorzugte Anordnung, welche zwei Aufhängevorrichtungen 1 nach obiger Beschreibung und ein Sanitärelement 5 umfasst, wobei die Aufhängevorrichtungen 1 horizontal nebeneinander angeordnet sind. Das Sanitärelement 5 weist zwei Durchbrüche 21 mit jeweils einem lichten Durchmesser auf, der grösser ist als der Durchmesser der Aufhängevorrichtung 1. Beide Durchbrüche 21 weisen jeweils gerade Kanten 22 auf. Diese geraden Kanten 22 bilden in dieser bevorzugten Ausführungsform die Aufhängeabschnitte 20. Wie in Fig. 6 gezeigt, greift in dieser bevorzugten Anordnung jeweils jeder Durchbruch 21 genau in eine Aufhängevorrichtung 1. In der hier gezeigten Anordnung weist die Gebäudewand G einen Absatz 27 auf. Ein solcher Absatz 27 kann beispielsweise durch einen Übergang zwischen einem mit Fliesen belegten Teil der Gebäudewand G und einem Teil der Gebäudewand G ohne Fliesen entstehen. Die Länge L_{D} des Distanzelements D ist so gewählt, dass sie der Tiefe t_{A} des Absatzes 27 entspricht.

### BEZUGSZEICHENLISTE

| | | | |
|---|---|---|---|
| 1 | Aufhängevorrichtung | 19 | Betätigungsgriff |
| 2 | Lagerelement | 20 | Aufhängeabschnitt |
| 3 | Lageröffnung | 21 | Durchbruch |
| 4 | Auflageflächen | 22 | gerade Kante |
| 5 | Sanitärelement | 23 | Lagerfläche |
| 6 | erste Wandung | 24 | Lagerfläche |
| 7 | zweite Wandung | 25 | Flächenbereich |
| 8 | Aufnahmeraum | 26 | Aussparung |
| 9 | Innenelement | 27 | Absatz |
| 10 | Durchgangsöffnung | 28 | Beschriftungen |
| 11 | kreiszylindrischer Abschnitt | | |
| 12 | zweiter kreiszylindrischer Abschnitt | | |
| | | A | Drehachse |
| 13 | Stirnseite | S | Schraube |
| 14 | Wandungsabschnitt | MF | Montagefläche |
| 15 | Zwischenraum | VF | Vorderfläche |
| 16 | Aussenring | G | Gebäudewand |
| 17 | Oberkante der ersten | D | Distanzelement |
| | Wandung | α | Winkel |
| 18 | Oberkante der zweiten Wandung | β | Winkel |

## Patentansprüche

1. Aufhängevorrichtung (1) für Sanitärelemente, insbesondere Spiegel oder Spiegelschränke,
wobei die Aufhängevorrichtung (1) ein Lagerelement (2) umfasst,
wobei das Lagerelement (2) eine eine Drehachse (A) definierende Lageröffnung (3) zur Aufnahme einer Schraube (S) aufweist,
wobei das Lagerelement (2) um besagte Drehachse (A) drehbar ist,
wobei das Lagerelement (2) eine Montagefläche (MF) aufweist, welche beim Montieren an einer Gebäudewand (G) dieser Gebäudewand (G) zugewandt ist,
wobei das Lagerelement (2) eine Mehrzahl von rechtwinklig zur Montagefläche (F) verlaufenden Auflageflächen (4) aufweist, und
wobei die Auflageflächen (4) in unterschiedlichen radialen Abständen zur Drehachse (A) liegen, derart, dass die vertikale Position eines Sanitärelements (5) an der Gebäudewand (G) durch Selektion der Auflagefläche (4), auf der das Sanitärelement (5) aufliegt, verändert werden kann,
wobei sich jeder Auflagefläche (4) eine erste Wandung (6) und eine in Richtung der Drehachse (A) zur ersten Wandung (6) beabstandet angeordnete zweite Wandung (7) anschliesst, wobei beide Wandungen (6,7) von der Auflagefläche (4) radial zur Drehachse (A) abstehen, so dass durch die Auflagefläche (4) und die beiden Wandungen (6,7) ein Aufnahmeraum (8) zur Aufnahme eines Aufhängeabschnitts (20) des Sanitärelements (5) bereitgestellt wird, **dadurch gekennzeichnet,**
**dass** die Aufhängevorrichtung (1) weiter ein in der Lageröffnung (3) gelagertes Innenelement (9) umfasst und dass das Innenelement (9) eine Durchgangsöffnung (10) aufweist, durch welche die Schraube (S) hindurchragt, derart, dass die Schraube (S) über das Innenelement (9) in der Lageröffnung (3) gelagert ist; und
**dass** das Innenelement (9) einen kreiszylindrischen Abschnitt (11) aufweist, wobei der kreiszylindrische Abschnitt (11) so angeordnet ist, dass seine Mittelachse mit der besagten Drehachse (A) zusammenfällt, wobei die besagte Lageröffnung (3) für eine Schraube (S) entlang der besagten Mittelachse des kreiszylindrischen Abschnitts (11) verläuft, und wobei der kreiszylindrische Abschnitt (11) des Innenelements (9) passgenau in das Lagerelement (2) einfügt ist, derart, dass das Lagerelement (2) um den kreiszylindrischen Abschnitt (11) drehbar ist.

2. Aufhängevorrichtung (1) nach Anspruch 1, **dadurch gekennzeichnet, dass** das Innenelement (9) einen zweiten kreiszylindrischen Abschnitt (12) aufweist, wobei der zweite kreiszylindrische Abschnitt (12) konzentrisch zum ersten kreiszylindrischen Abschnitt (11) ist und einen kleineren Radius als der erste kreiszylindrische Abschnitt (11) aufweist, wobei der zweite kreiszylindrische Abschnitt (12) des Innenelements (9) passgenau in das Lagerelement (2) einfügt ist,
wobei der zweite kreiszylindrische Abschnitt (12) mit einer Stirnseite (13) im Wesentlichen flächenbündig zur Montagefläche (F) angeordnet ist, derart, dass bei Montage an einer Gebäudewand (G) das Lagerelement (2) bei angezogener Schraube (S) drehfest gegen die Gebäudewand (G) oder gegen ein zwischen der Gebäudewand und der Montagefläche platziertes Distanzelement (D) geklemmt ist; oder
wobei der zweite kreiszylindrische Abschnitt (12) mit einer Stirnseite (13) beabstandet zur Montagefläche (F) liegt, derart, dass bei Montage an einer Gebäudewand (G) das Lagerelement (2) mit einem Abstand zur Gebäudewand (G) steht.

3. Aufhängevorrichtung (1) einem der vorhergehenden Ansprüche, **dadurch gekennzeichnet, dass** die erste Wandung (6) und die zweite Wandung (7) jeweils durch eine Mehrzahl von Wandungsabschnitten (14) gebildet werden, wobei zwischen zwei Wandungsabschnitten (14) jeweils ein Zwischenraum (15) liegt, und wobei vorzugsweise einem Wandungsabschnitt (14) der einen Wandung immer ein Zwischenraum (15) der anderen Wandung gegenüberliegt.

4. Aufhängevorrichtung (1) nach Anspruch 3, **dadurch gekennzeichnet, dass** in einer Projektionsebene parallel zur Montagefläche (MF) gesehen der Wandungsabschnitt (14) der einen Wandung mit dem gegenüberliegenden Zwischenraum (15) der anderen Wandung geometrisch im Wesentlichen deckungsgleich ist.

5. Aufhängevorrichtung (1) nach Anspruch 4, **dadurch gekennzeichnet, dass** sich den Wandungsabschnitten (14) der einen Wandung, insbesondere der zweiten Wandung (7), radial zur Achse ein Aussenring (16) anschliesst, so dass die Wandungsabschnitte (14) über den Aussenring (16) miteinander verbunden sind.

6. Aufhängevorrichtung (1) nach Anspruch 5, **dadurch gekennzeichnet, dass** der Aussenring (16) Flächenbereiche (25) aufweist, wobei jeder Flächenbereich (25) der jeweils in radialer Richtung gesehen nächstliegenden Auflagefläche (4) zugeordnet ist und parallel zur zugeordneten Auflagefläche (4) verläuft.

7. Aufhängevorrichtung (1) nach Anspruch 5, **dadurch gekennzeichnet, dass** sich die erste Wandung (6) auf Seite der Montagefläche (MF) befindet.

8. Aufhängevorrichtung (1) nach Anspruch einem der vorhergehenden Ansprüche, **dadurch gekennzeichnet, dass** die erste Wandung eine Oberkante (17) aufweist, welche in Richtung des Aufnahmeraumes (8) in einem Winkel (α) angeschrägt ist und dass die zweite Wandung eine Oberkante (18) aufweist, welche in Richtung des Aufnahmeraumes (8) in einem Winkel (β) angeschrägt ist, derart, dass die angeschrägten Oberkanten (17,18) eine Führung für das aufzunehmende Sanitärelement (5) bilden.

9. Aufhängevorrichtung (1) nach Anspruch 5 in Kombination mit Anspruch 8, wobei der Aussenring in Richtung des Aufnahmeraumes (9) in besagtem Winkel angeschrägt ist, derart, dass die angeschrägten Oberkanten (17) der Wandungsabschnitte der zweiten Wandung (7) nahtlos in den angeschrägten Aussenring (8) übergehen.

10. Aufhängevorrichtung (1) nach Anspruch einem der vorhergehenden Ansprüche, **dadurch gekennzeichnet, dass** das Lagerelement (2) mindestens einen Betätigungsgriff (19) aufweist, wobei sich der mindestens eine Betätigungsgriff (19) auf einer der Montagefläche (MF) gegenüberliegenden Vorderfläche (VF) des Lagerelements (2) befindet, wobei der mindestens eine Betätigungsgriff (19) aus besagter Vorderfläche (VF) herausragt und/oder wobei der mindestens eine Betätigungsgriff (19) durch Materialaussparungen in besagter Vorderfläche (VF) gebildet wird.

11. Aufhängevorrichtung (1) nach Anspruch 10, **dadurch gekennzeichnet, dass** das Lagerelement (2) zwei Betätigungsgriffe (19) aufweist, wobei die beiden Betätigungsgriffe (19) einander bezüglich der Drehachse (A) radial gegenüberliegen.

12. Anordnung umfassend mindestens eine Aufhängevorrichtung (1) nach einem der vorhergehenden Ansprüche und ein Sanitärelement (5), wobei das Sanitärelement (5) mindestens einen Aufhängeabschnitt (20) aufweist, welcher in den Aufnahmeraum mindestens einer Aufhängevorrichtung (1) eingreift.

13. Anordnung nach Anspruch 12, wobei das Sanitärelement (5) mindestens einen Durchbruch (21) mit mindestens einer geraden Kante (22) aufweist, wobei besagte mindestens eine gerade Kante (22) Teil des Aufhängeabschnitts (20) ist.

14. Anordnung nach Anspruch 13, wobei der mindestens eine Durchbruch (21) einen lichten Durchmesser aufweist, der grösser ist als der Durchmesser der Aufhängevorrichtung (1).

15. Anordnung nach Anspruch 14, wobei die Anordnung genau zwei Aufhängevorrichtungen (1) umfasst, wobei die Aufhängevorrichtungen (1) horizontal nebeneinander angeordnet sind, wobei das Sanitärelement (5) genau zwei Durchbrüche (21) aufweist, welche jeweils in genau eine Aufhängevorrichtung (1) eingreifen.

## Claims

1. Hanging device (1) for sanitary elements, in particular mirrors or mirror cabinets,
wherein the hanging device (1) comprises a bearing element (2),
wherein the bearing element (2) has a bearing opening (3), which defines a rotation axis (A), for receiving a screw (S),
wherein the bearing element (2) is rotatable about said rotation axis (A),
wherein the bearing element (2) has an assembly face (MF) which when mounted on a building wall (G) faces this building wall (G),
wherein the bearing element (2) has a plurality of contact faces (4) which extend orthogonally to the assembly face (F), and
wherein the contact faces (4) lie at different radial spacings from the rotation axis (A) such that the vertical position of a sanitary element (5) on the building wall (G) can be adjusted by selecting the contact face (4) on which the sanitary element (5) rests,
wherein each contact face (4) is adjoined by a first wall (6) and by a second wall (7) which is arranged spaced apart from the first wall (6) in the direction of the rotation axis (A), wherein both walls (6, 7) project radially from the contact face (4) in terms of the rotation axis (A) in such a way that a receptacle space (8) for receiving a hanging portion (20) of the sanitary element (5) is provided by the contact face (4) and the two walls (6, 7), **characterized in that**
the hanging device (1) further comprises an inner element (9) which is mounted in the bearing opening (3), and **in that** the inner element (9) has a passage opening (10) through which the screw (S) protrudes in such a manner that the screw (S) is mounted in the bearing opening (9) by way of the inner element (9), and
**in that** the inner element (9) has a circular-cylindrical portion (11), wherein the circular-cylindrical portion (11) is arranged such that its central axis coincides with said rotation axis (A), wherein said bearing opening (3) for a screw (S) extends along said central axis of the circular-cylindrical portion (11), and wherein the circular-cylindrical portion (11) of the inner element (9) is inserted into the bearing element (2) with an exact fit in such a manner that the bearing element (2) is rotatable about the circular-cylindrical portion (11).

2. Hanging device (1) according to Claim 1, **characterized in that** the inner element (9) has a second circular-cylindrical portion (12), wherein the second circular-cylindrical portion (12) is concentric with the first circular-cylindrical portion (11) and has a smaller radius than the first circular-cylindrical portion (11), wherein the second circular-cylindrical portion (12) of the inner element (9) is inserted into the bearing element (2) with an exact fit,
wherein the second circular-cylindrical portion (12) by way of an end side (13) is arranged substantially flush with the adjacent area of the assembly face (MF) in such a manner that when mounted on a building wall (G), with the screw (S) tightened, the bearing element (2) is clamped in a rotationally fixed manner against the building wall (G) or against a spacer element (D) placed between the building wall and the assembly face, or
wherein the second circular-cylindrical portion (12) by way of an end side (13) lies so as to be spaced apart from the assembly face (F) in such a manner that when assembled on a building wall (G) the bearing element (2) is at a spacing from the building wall (G).

3. Hanging device (1) according to one of the preceding claims, **characterized in that** the first wall (6) and the second wall (7) are in each case formed by a plurality of wall portions (14), wherein there is in each case an intermediate space (15) between two wall portions (14), and wherein opposite a wall portion (14) of the one wall there is preferably always an intermediate space (15) of the other wall.

4. Hanging device (1) according to Claim 3, **characterized in that**, when viewed in a projection plane parallel to the assembly face (MF), the wall portion (14) of the one wall in geometric terms is substantially congruent with the opposite intermediate space (15) of the other wall.

5. Hanging device (1) according to Claim 4, **characterized in that** the wall portions (14) of the one wall, in particular of the second wall, in terms of the axis are radially adjoined by an outer ring (16) in such a way that the wall portions (14) are connected to one another by way of the outer ring (16).

6. Hanging device (1) according to Claim 5, **characterized in that** the outer ring (16) has area regions (25), wherein each area region (25), when viewed in the radial direction, is assigned the respective nearest contact face (4) and extends parallel to the assigned contact face (4).

7. Hanging device (1) according to Claim 5, **characterized in that** the first wall (6) is located on the side of the assembly face (MF).

8. Hanging device (1) according to one of the preceding claims, **characterized in that** the first wall has an upper edge (17) which in the direction of the receptacle space (8) is bevelled at an angle (α), and **in that** the second wall has an upper edge (18) which in the direction of the receptacle space (8) is bevelled at an angle (β) in such a manner that the bevelled upper edges (17, 18) form a guide for the sanitary element (5) to be received.

9. Hanging device (1) according to Claim 5 in combination with Claim 8, wherein the outer ring in the direction of the receptacle space (9) is bevelled at said angle in such a manner that the bevelled upper edges (17) of the wall portions of the second wall (7) transition seamlessly into the bevelled outer ring (8).

10. Hanging device (1) according to one of the preceding claims, **characterized in that** the bearing element (2) has at least one activation handle (19), wherein the at least one activation handle (19) is located on a front face (VF) of the bearing element (2) that lies opposite the assembly face (MF), wherein the at least one activation handle (19) protrudes from said front face (VF), and/or wherein the at least one activation handle (19) is formed by material recesses in said front face (VF).

11. Hanging device (1) according to Claim 10, **characterized in that** the bearing element (2) has two activation handles (19), wherein the two activation handles (19) lie radially opposite one another in terms of the rotation axis (A).

12. Arrangement comprising at least one hanging device (1) according to one of the preceding claims, and a sanitary element (5), wherein the sanitary element (5) has at least one hanging portion (20) which engages in the receptacle space of at least one hanging device (1).

13. Arrangement according to Claim 12, wherein the sanitary element (5) has at least one cut-out (21) with at least one straight edge (22), wherein said at least one straight edge (22) is part of the hanging portion (20).

14. Arrangement according to Claim 13, wherein the at least one cut-out (21) has an available diameter which is larger than the diameter of the hanging device (1).

15. Arrangement according to Claim 14, wherein the arrangement comprises exactly two hanging devices (1), wherein the hanging devices (1) are arranged horizontally next to one another, wherein the sanitary element (5) has exactly two cut-outs (21) which engage in each case in exactly one hanging device (1).

## Revendications

1. Dispositif de suspension (1) pour des éléments sanitaires, en particulier des miroirs ou des armoires de toilette,
le dispositif de suspension (1) comprenant un élément de support (2),
l'élément de support (2) présentant une ouverture (3) de support définissant un axe de rotation (A) pour recevoir une vis (S),
l'élément de support (2) étant apte à tourner autour dudit axe de rotation (A),
l'élément de support (2) présentant une surface de montage (MF) qui, lors du montage sur une paroi de bâtiment (G), est tournée vers cette paroi de bâtiment (G),
l'élément de support (2) présentant une pluralité de surfaces d'appui (4) s'étendant perpendiculairement à la surface de montage (F), et
les surfaces d'appui (4) étant situées à différentes distances radiales de l'axe de rotation (A), de telle sorte que la position verticale d'un élément sanitaire (5) sur la paroi de bâtiment (G) peut être modifiée par sélection de la surface d'appui (4) sur laquelle repose l'élément sanitaire (5),
chaque surface d'appui (4) étant raccordée à une première paroi (6) et à une deuxième paroi (7) agencée à distance de la première paroi (6) dans la direction de l'axe de rotation (A), les deux parois (6, 7) faisant saillie de la surface d'appui (4) radialement par rapport à l'axe de rotation (A), de sorte qu'un espace de réception (8) est fourni par la surface d'appui (4) et les deux parois (6, 7) pour recevoir une portion de suspension (20) de l'élément sanitaire (5), **caractérisé,**
**en ce que** le dispositif de suspension (1) comprend en outre un élément intérieur (9) logé dans l'ouverture (3) de support et en ce que l'élément intérieur (9) présente une ouverture de passage (10) à travers laquelle la vis (S) fait saillie, de telle sorte que la vis (S) est logée dans l'ouverture (3) de support via l'élément intérieur (9) ; et
**en ce que** l'élément intérieur (9) comprend une partie cylindrique circulaire (11), la partie cylindrique circulaire (11) étant agencée de telle sorte que son axe central coïncide avec ledit axe de rotation (A), ladite ouverture (3) de support pour une vis (S) s'étendant le long dudit axe central de la section cylindrique circulaire (11), et la section cylindrique circulaire (11) de l'élément intérieur (9) étant insérée de manière ajustée dans l'élément de support (2) de telle sorte que l'élément de support (2) est apte à tourner autour de la section cylindrique circulaire (11).

2. Dispositif de suspension (1) selon la revendication 1, **caractérisé en ce que** l'élément interne (9) présente une deuxième partie cylindrique circulaire (12), la deuxième partie cylindrique circulaire (12) étant concentrique à la première partie cylindrique circulaire (11) et présentant un rayon inférieur à celui de la première partie cylindrique circulaire (11), la deuxième partie cylindrique circulaire (12) de l'élément interne (9) étant insérée de manière ajustée dans l'élément de support (2),
la deuxième section cylindrique circulaire (12) étant agencée avec une face frontale (13) sensiblement en affleurement de la surface de montage (F), de telle sorte que, lors du montage sur une paroi de bâtiment (G), l'élément de support (2) est bloqué en rotation contre la paroi de bâtiment (G) ou contre un élément d'écartement (D) placé entre la paroi de bâtiment et la surface de montage lorsque la vis (S) est serrée ; ou
la deuxième section cylindrique circulaire (12) ayant une face frontale (13) située à distance de la surface de montage (F), de telle sorte que, lors du montage sur une paroi de bâtiment (G), l'élément de support (2) se trouve à distance de la paroi de bâtiment (G).

3. Dispositif de suspension (1) selon l'une des revendications précédentes, **caractérisé en ce que** la première paroi (6) et la deuxième paroi (7) sont chacune formées par une pluralité de portions de paroi (14), un espace intermédiaire (15) respectif étant situé entre deux portions de paroi (14), et un espace intermédiaire (15) de l'autre paroi étant de préférence toujours situé en face d'une portion de paroi (14) d'une paroi.

4. Dispositif de suspension (1) selon la revendication 3, **caractérisé en ce que**, vu dans un plan de projection parallèle à la surface de montage (MF), la portion de paroi (14) d'une paroi coïncide géométriquement pour l'essentiel avec l'espace intermédiaire (15) opposé de l'autre paroi.

5. Dispositif de suspension (1) selon la revendication 4, **caractérisé en ce que** les portions de paroi (14) de l'une des parois, en particulier la deuxième paroi (7), sont reliées radialement par rapport à l'axe d'un anneau extérieur (16), de sorte que les portions de paroi (14) sont reliées entre elles par l'anneau extérieur (16).

6. Dispositif de suspension (1) selon la revendication 5, **caractérisé en ce que** l'anneau extérieur (16) présente des zones de surface (25), chaque zone de surface (25) étant associée à la surface d'appui (4) respective la plus proche, vue dans la direction radiale, et s'étendant parallèlement à la surface d'appui (4) associée.

7. Dispositif de suspension (1) selon la revendication 5, **caractérisé en ce que** la première paroi (6) se trouve du côté de la surface de montage (MF).

8. Dispositif de suspension (1) selon l'une des revendications précédentes, **caractérisé en ce que** la première paroi présente un bord supérieur (17) qui est biseauté selon un angle (α) en direction de l'espace de réception (8) et **en ce que** la deuxième paroi présente un bord supérieur (18) qui est biseauté selon un angle (β) en direction de l'espace de réception (8), de telle sorte que les bords supérieurs biseautés (17, 18) forment un guide pour l'élément sanitaire (5) à recevoir.

9. Dispositif de suspension (1) selon la revendication 5 en combinaison avec la revendication 8, dans lequel l'anneau extérieur est biseauté selon ledit angle en direction de l'espace de réception (9), de telle sorte que les bords supérieurs biseautés (17) des portions de paroi de la deuxième paroi (7) se fondent de façon continue dans l'anneau extérieur biseauté (8).

10. Dispositif de suspension (1) selon l'une des revendications précédentes, **caractérisé en ce que** l'élément de support (2) comporte au moins une partie de prise (19) pour l'actionnement, ladite au moins une partie de prise (19) pour l'actionnement étant située sur une face avant (VF) de l'élément de support (2) opposée à la face de montage (MF), ladite au moins une partie de prise (19) pour l'actionnement faisant saillie de ladite face avant (VF) et/ou ladite au moins une partie de prise (19) pour l'actionnement étant formée par des évidements de matière dans ladite face avant (VF).

11. Dispositif de suspension (1) selon la revendication 10, **caractérisé en ce que** l'élément de support (2) comporte deux parties de prise (19) pour l'actionnement, les deux parties de prise (19) pour l'actionnement étant radialement opposées l'une à l'autre par rapport à l'axe de rotation (A).

12. Agencement comprenant au moins un dispositif de suspension (1) selon l'une des revendications précédentes et un élément sanitaire (5), l'élément sanitaire (5) présentant au moins une portion de suspension (20) qui s'engage dans l'espace de réception d'au moins un dispositif de suspension (1).

13. Agencement selon la revendication 12, dans lequel l'élément sanitaire (5) présente au moins une ouverture (21) avec au moins un bord droit (22), ledit au moins un bord droit (22) faisant partie de la portion de suspension (20).

14. Agencement selon la revendication 13, dans lequel ladite au moins une ouverture (21) présente un diamètre intérieur qui est plus grand que le diamètre du dispositif de suspension (1).

15. Agencement selon la revendication 14, l'agencement comprenant exactement deux dispositifs de suspension (1), les dispositifs de suspension (1) étant agencés horizontalement l'un à côté de l'autre, l'élément sanitaire (5) présentant exactement deux ouvertures (21) qui s'engagent chacun dans exactement un dispositif de suspension (1).
